# EUROPÄISCHE PATENTANMELDUNG

(11) **EP 1 047 082 A1**
(43) Veröffentlichungstag der Anmeldung: **25.10.2000**
(21) Anmeldenummer: 99108126.6
(22) Anmeldetag: 24.04.1999
(51) Int. Cl.: G21F 5/12, B65D 90/50

(54) **Lagerbehälter für radioaktive Stoffe**

(71) Anmelder: GNS GESELLSCHAFT FÜR NUKLEAR-SERVICE mbH, 45127 Essen (DE)
(72) Erfinder: Ratzke, Joachim, 48683 Ahaus (DE); Hoffmann, Dietrich Dr., 45239 Essen (DE); Sowa, Wolfgang Dr., 44869 Bochum (DE)
(74) Vertreter: Masch, Karl Gerhard, Dr.

(57) **Zusammenfassung**

Ein Lagerbehälter für radioaktive Stoffe besteht aus einem Mantel (1) sowie Boden (2) umfassenden Behälterkörper (3), zumindest einem unter Zwischenschaltung einer metallischen Dichtungsanordnung (4, 5) mit dem Behälterkörper (3) verschraubten Innendeckel (6) und einer mit Abstandszwischenraum (8) über dem Innendeckel (6) angeordneten sowie unter Zwischenschaltung einer weiteren Dichtungsanordnung (9) mit dem Behälterkörper (3) verschraubten Schutzplatte (10) als Außendeckel, wobei dem Abstandszwischenraum (8) ein Fühler (11) und dem Fühler (11) eine äußere Anzeigevorrichtung (12) zugeordnet ist. Dadurch ist eine Überwachung der metallischen Dichtungsanordnung (4, 5) gegen das Vordringen von Feuchtigkeit von außen und damit gegen Korrosion gewährleistet, da der Fühler (11) aus einem Detektor für die relative Feuchte im Abstandszwischenraum (8) besteht.

Zu veröffentlichen mit der einzigen Zeichnungsfigur.

## Beschreibung

Die Erfindung betrifft einen Lagerbehälter für radioaktive Stoffe, bestehend aus einem Mantel sowie Boden umfassenden Behälterkörper, zumindest einem unter Zwischenschaltung einer metallischen Dichtungsanordnung mit dem Behälterkörper verschraubten Innendeckel und einer mit Abstandszwischenraum über dem Innendeckel angeordneten sowie unter Zwischenschaltung einer weiteren Dichtungsanordnung mit dem Behälterkörper verschraubten Schutzplatte als Außendeckel, wobei dem Abstandszwischenraum ein Fühler und dem Fühler eine äußere Anzeigevorrichtung zugeordnet ist.

Bei einem bekannten Lagerbehälter der genannten Art (WO 99/05 686) besteht der Fühler mit der äußeren Anzeigevorrichtung aus einem Druckmeßinstrument. Da der Abstandszwischenraum nach dem Einlagern der radioaktiven Stoffe in den Lagerbehälter unter einen anderen Druck als der Umgebungsdruck gesetzt worden ist, kann durch Überwachung des Druckes im Abstandszwischenraum festgestellt werden, ob eine der dem Abstandszwischenraum begrenzenden Dichtungsanordnungen undicht geworden ist. Die Gewährleistung eines langzeitsicheren Einschlusses der radioaktiven Stoffe wird unter anderem aber auch durch das Fernhalten von kondensiertem Wasser von der metallischen Dichtungsanordnung gewährleistet. Innenseitig wird dies durch eine ausreichende Trocknung nach der Beladung des Lagerbehälters verwirklicht. Außenseitig ist das Fernhalten von Feuchtigkeit über mehrere Jahrzehnte nicht nachgewiesen. Es kann also so ohne weiteres nicht festgestellt werden, ob Feuchtigkeit, die zur Korrosion an der metallischen Dichtungsanordnung des Innendeckels führen kann, bevor Undichtigkeit gegeben ist, in den Abstandszwischenraum eingedrungen ist oder nicht. Eine äußere Inspektion in regelmäßigen Zeitabständen würde eine Entfernung der Schutzplatte und eine unerwünschtes Strahlenexposition des Personals bedeuten.

Der Erfindung liegt die Aufgabe zugrunde, einen Lagerbehälter der eingangs genannten Art anzugeben, dessen metallische Dichtungsanordnungen gegen das Vordringen von Feuchtigkeit von außen und damit gegen Korrosion besonders überwacht werden.

Die erfindungsgemäße Lösung dieser Aufgabe besteht darin, daß der Fühler aus einem Detektor für die relative Feuchte im Abstandszwischenraum besteht.

Mit dem erfindungsgemäßen Lagerbehälter kann somit ohne großen Aufwand und ohne wesentliche Strahlenexposition des Personals gezielt ein Feuchtezutritt unter die Schutzplatte des Lagerbehälters festgestellt werden und dann geeignete Wartungsmaßnahmen vorgenommen werden, bevor die Korrosion ihr schädliches Werk verrichtet hat. Für die weitere Ausgestaltung bestehen im Rahmen der Erfindung mehrere Möglichkeiten. So besteht nach einer bevorzugten Ausführungsform die dem Innendeckel zugeordnete metallische Dichtungsanordnung aus zumindest einer konzentrisch angeordneten Metalldichtung, während die der Schutzplatte zugeordnete weitere Dichtungsanordnung aus einer Elastomerdichtung oder einer vergleichbaren Dichtung besteht. Zweckmäßigerweise sind der bzw. die Innendeckel auf Abstufungsringflächen des oberen Behälterkörperrandes aufgelagert, abgedichtet und aufgeschraubt. Nach einer weiteren bevorzugten Ausführungsform ist der Detektor für die relative Feuchte in eine die Schutzplatte durchsetzende Bohrung abgedichtet eingesetzt. Er kann dann mechanisch oder elektrisch mit der Anzeigevorrichtung verbunden sein; Es besteht aber ohne weiteres auch die Möglichkeit, Detektor und Anzeigevorrichtung in ein einziges Aggregat ineinander zu integrieren. Die Anzeigevorrichtung besteht vorzugsweise aus einem Zeigerinstrument, könnte aber auch aus einem Farbumschlagindikator bestehen. Selbstverständlich kann der Meßwert des Detektors aber auch an einem entfernten Ort in einer Überwachungsanlage angezeigt werden.

Im folgenden wird die Erfindung anhand einer ein Ausführungsbeispiel darstellenden Zeichnung näher erläutert. Die einzige Figur zeigt im Schnitt einen Teil eines Lagerbehälters für radioaktive Stoffe.

Der für die Lagerung von radioaktiven Stoffen bestimmte Lagerbehälter besteht aus einem Mantel 1 sowie Boden 2 umfassenden Behälterkörper 3, zwei unter Zwischenschaltung jeweils einer Dichtungsanordnung 4, 5 mit dem Behälterkörper 3 verschraubten Innendeckeln 6, 7 und einer mit Abstandszwischenraum 8 über dem oberen Innendeckel 6 angeordneten sowie unter Zwischenschaltung einer weiteren Dichtungsanordnung 9 mit dem Behälterkörper 3 verschraubten Schutzplatte 10 als Außendeckel. An der Unterseite des oberen Innendeckels 6 ist eine Moderatorplatte 16 befestigt. Dem Abstandszwischenraum 8 ist ein Fühler 11 und dem Fühler 11 eine äußere Anzeigevorrichtung 12 zugeordnet. Der Fühler 11 besteht dabei aus einem Detektor für die relative Feuchte im Abstandszwischenraum 8.

Die den Innendeckeln 6, 7 zugeordnete Dichtungsanordnung 4, 5 besteht jeweils aus einer konzentrisch angeordneten Metalldichtung 5 und einer konzentrisch angeordneten Elastomerdichtung 4. Die der Schutzplatte 10 zugeordnete weitere Dichtungsanordnung 9 besteht aus einer Elastomerdichtung. Dabei ist die Anordnung so getroffen, daß die Innendeckel 6, 7 auf Abstufungsflächen 13, 14 des oberen Behälterkörperrandes aufgelagert, abgedichtet und aufgeschraubt sind.

Der Detektor 11 für die relative Feuchte ist in eine die Schutzplatte 10 durchsetzende Bohrung 15 abgedichtet eingesetzt. Die Anzeigevorrichtung 12 ist über eine elektrische Verbindung angeschlossen und besteht aus einem Zeigerinstrument.

Neben dem beschriebenen Detektor 11 für die relative Feuchte kann der Lagerbehälter wie üblich mit Druck- und Gasüberwachungsdetektoren ausgerüstet sein, was im einzelnen aber nicht dargestellt ist.

## Patentansprüche

1. Lagerbehälter für radioaktive Stoffe, bestehend aus einem Mantel (1) sowie Boden (2) umfassenden Behälterkörper (3), zumindest einem unter Zwischenschaltung einer metallischen Dichtungsanordnung (4, 5) mit dem Behälterkörper (3) verschraubten Innendeckel (6) und einer mit Abstandszwischenraum (8) über dem Innendeckel (6) angeordneten sowie unter Zwischenschaltung einer weiteren Dichtungsanordnung (9) mit dem Behälterkörper (3) verschraubten Schutzplatte (10) als Außendeckel, wobei dem Abstandszwischenraum (8) ein Fühler (11) und dem Fühler (11) eine äußere Anzeigevorrichtung (12) zugeordnet ist, **dadurch gekennzeichnet**, daß der Fühler (11) aus einem Detektor für die relative Feuchte im Abstandszwischenraum (8) besteht.

2. Lagerbehälter nach Anspruch 1, dadurch gekennzeichnet, daß die dem Innendeckel (6) zugeordnete metallische Dichtungsanordnung (4, 5) aus zumindest einer konzentrisch angeordneten Metalldichtung (4 oder 5) besteht.

3. Lagerbehälter nach Anspruch 1 oder 2, dadurch gekennzeichnet, daß die der Schutzplatte (10) zugeordnete weitere Dichtungsanordnung (9) aus einer Elastomerdichtung besteht.

4. Lagerbehälter nach einem der Ansprüche 1 bis 3, dadurch gekennzeichnet, daß der bzw. die Innendeckel (6, 7) auf Abstufungsringflächen (13, 14) des oberen Behälterkörperrandes aufgelagert, abgedichtet und aufgeschraubt sind.

5. Lagerbehälter nach einem der Ansprüche 1 bis 4, dadurch gekennzeichnet, daß der Detektor (11) für die relative Feuchte in eine die Schutzplatte (10) durchsetzende Bohrung (15) abgedichtet eingesetzt ist.

6. Lagerbehälter nach einem der Ansprüche 1 bis 5, dadurch gekennzeichnet, daß der Detektor (11) und die Anzeigevorrichtung (12) mechanisch oder elektrisch miteinander verbunden sind.

7. Lagerbehälter nach einem der Ansprüche 1 bis 6, dadurch gekennzeichnet, daß die Anzeigevorrichtung (12) aus einem Zeigerinstrument oder einem Farbumschlagindikator besteht.
